# DEMANDE DE BREVET EUROPEEN

(11) **EP 4 752 644 A1**
(43) Date de publication de la demande: **03.06.2026**
(21) Numéro de dépôt: 24216625.4
(22) Date de dépôt: 29.11.2024
(51) Int. Cl.: G04B 3/04, G04B 37/06

(54) **DISPOSITIF DE COMMANDE POUR PIÈCE D'HORLOGERIE**

(71) Demandeur: Manufacture d'Horlogerie Audemars Piguet SA, 1348 Le Brassus (CH)
(72) Inventeur: Bernhardt, Bruno, 1355 Sergey (CH)
(74) Mandataire: P&TS SA (AG, Ltd.)

(57) **Abrégé**

La présente invention concerne un dispositif de commande (10) pour pièce d'horlogerie, comportant une première tige (12) s'étendant le long d'un premier axe, un actuateur (14) solidaire de la première tige (12), une seconde tige (22) s'étendant le long d'un second axe parallèle audit premier axe et un bloc de transmission (30) reliant lesdites première et seconde tiges (12, 22). Le bloc de transmission comprend un bâti (32, 40) et un train d'engrenage (46, 47, 48) monté dans le bâti et reliant cinématiquement la première tige (12) à la seconde tige (22). Le dispositif de commande (10) comporte en outre un poussoir (18) associé à l'actuateur (14) ainsi qu'un organe de commande (13) relié au poussoir (18) et configuré pour se déplacer le long de la première tige (12) lorsque le poussoir (18) est actionné. Le bloc de transmission (30) est associé en outre à une bascule (50) agencée pour coopérer avec l'organe de commande (13) et configurée pour commander au moins un mécanisme de la pièce d'horlogerie.

## Description

### Domaine technique

La présente invention concerne un dispositif de commande pour pièce d'horlogerie. Le dispositif de commande est particulièrement bien adapté pour remplir les fonctions d'un organe de commande, typiquement comparable à une tige de remontoir, comportant deux tiges parallèles reliées cinématiquement par un bloc de transmission et capable d'actionner en outre un mécanisme horloger par l'intermédiaire d'un poussoir monté en partie dans la couronne.

### Etat de la technique

Il existe déjà des dispositifs de commande pour tige de remontoir comportant deux tiges parallèles reliées cinématiquement par un bloc de transmission. Ce bloc de transmission est adapté pour transmettre à la tige côté mouvement les mouvements de rotation et de translation appliqués à la tige côté couronne. Ce type de dispositif de commande permet une plus grande liberté dans l'emplacement de la couronne de la tige de remontoir au niveau de la bande de la carrure de la pièce d'horlogerie. Cela a pour avantage de pouvoir positionner la couronne indépendamment du positionnement du mouvement dans la boîte de montre. Le document EP1134628B1 divulgue un dispositif de commande de ce type.

On connaît également des couronnes de montre qui sont équipées d'un poussoir intégré. Ce type de couronne n'est pas limité aux fonctions classiques de réglage de l'heure et de remontage du mouvement. Grâce à ce poussoir, la couronne permet également d'activer d'autres fonctions, ce qui peut inclure, par exemple, le déclenchement, l'arrêt et la remise à zéro d'un mécanisme de chronographe par l'action d'une bascule de commande agissant sur la roue à colonne du chronographe par l'intermédiaire d'un cliquet. L'intégration d'un poussoir dans la couronne est souvent réalisée dans des montres de haute horlogerie, afin d'améliorer la polyvalence de la couronne et l'esthétique de la montre, tout en maintenant une manipulation intuitive pour l'utilisateur.

Le poussoir est ainsi intégré en partie dans la couronne et est relié à un tube monté coaxialement à la tige de remontoir. Ce tube, lorsqu'une pression est appliquée sur le poussoir, actionne une bascule positionnée à la périphérie du mouvement horloger, par exemple la bascule de commande susvisée pour actionner les différentes fonctions d'un chronographe.

Les poussoirs intégrés dans les couronnes ne peuvent toutefois pas être utilisés avec les dispositifs de commande comportant deux tiges parallèles reliées par un bloc de transmission tel que celui mentionné précédemment. L'encombrement et le positionnement d'un tel bloc de transmission empêchent le placement de la bascule à la périphérie du mouvement, rendant impossible son actionnement par le tube coaxial.

### Bref résumé de l'invention

Un but de la présente invention est par conséquent de proposer un dispositif de commande pour pièce d'horlogerie, comportant deux tiges parallèles commandées par un actuateur auquel est en outre associé un poussoir pour l'actionnement d'un mécanisme.

Selon l'invention, ce but est atteint notamment au moyen d'un dispositif de commande pour pièce d'horlogerie, comportant une première tige s'étendant le long d'un premier axe, un actuateur solidaire de la première tige, une seconde tige s'étendant le long d'un second axe parallèle au premier axe et un bloc de transmission reliant les première et seconde tiges. Le bloc de transmission comprend un bâti et un train d'engrenage monté dans le bâti et reliant cinématiquement la première tige à la seconde tige. Le dispositif de commande comporte en outre un poussoir associé à l'actuateur ainsi qu'un organe de commande relié au poussoir et configuré pour se déplacer le long de la première tige lorsque le poussoir est actionné. Le bloc de transmission est associé en outre à une bascule agencée pour coopérer avec l'organe de commande et configurée pour commander au moins un mécanisme de la pièce d'horlogerie.

Selon une forme de réalisation, la bascule comporte une partie actionnable et une partie d'actionnement agencées de part et d'autre du bloc de transmission afin que la partie actionnable puisse coopérer avec l'organe de commande lorsque le poussoir est actionné pour commander le mécanisme horloger par la partie d'actionnement.

Selon une forme de réalisation, la bascule est montée pivotante au sein du bâti.

Selon une forme de réalisation, la bascule est montée pour pivoter dans un plan orthogonal au plan général du train d'engrenage.

Selon une forme de réalisation, la bascule comporte une partie centrale dotée d'un pivot comportant une partie supérieure et une partie inférieure montées pivotantes dans un logement du bâti.

Selon une forme de réalisation, le bâti comporte une première et seconde plaque disposées de part et d'autre du train d'engrenage Le logement est situé, au moins en partie, dans l'une desdites première et secondes plaques.

Selon une forme de réalisation, le logement comporte une partie principale et deux parties secondaires agencées de part et d'autre de la partie principale. Celle-ci est dotée de portions inférieure et supérieure en appui contre un épaulement situé sur une surface respectivement inférieure et supérieure de la partie centrale de la bascule. Chaque partie secondaire du logement est dotée de deux portions opposées contre lesquelles les parties supérieure et inférieure du pivot de la bascule sont en appui.

Selon une forme de réalisation, les première et second plaques comportent chacune une rainure traversées respectivement par les parties actionnable et d'actionnement de la bascule.

Selon une forme de réalisation, le bâti comporte au moins quatre chants ainsi qu'une fente ouverte sur un des chants pour pouvoir y insérer la seconde tige.

Selon une forme de réalisation, le bloc de transmission comporte en outre un support de bascule. La bascule est montée pivotante sur ce support.

Selon une forme de réalisation, le support de bascule est agencé contre un côté latéral du bâti ou forme une seule pièce avec celui-ci.

Selon une forme de réalisation, la bascule est traversée par un pivot fixé sur ledit support. Le pivot est de préférence une vis.

Selon une forme de réalisation, l'actuateur est une couronne d'une tige de remontoir. Le poussoir est monté, au moins en partie, dans la couronne. L'organe de commande est un tube agencé coaxialement à la première tige.

Un autre aspect de l'invention porte sur une pièce d'horlogerie comportant le dispositif de commande selon l'une des formes de réalisation susvisées.

Selon une forme de réalisation, la pièce d'horlogerie comporte une carrure dotée d'un logement. Le boc de transmission est monté dans le logement afin de pouvoir s'y déplacer en translation.

Selon une forme de réalisation, le mécanisme de la pièce d'horlogerie est un chronographe, par exemple un chronographe à rattrapante. La fonction associée au poussoir est choisie parmi le déclenchement, l'arrêt, la remise à zéro et la fonction de rattrapage du chronographe.

### Brève description des figures

Des exemples de mise en oeuvre de l'invention sont indiqués dans la description illustrée par les figures annexées dans lesquelles :
- la figure 1 illustre une vue en perspective du dispositif de commande selon une forme de réalisation préférentielle selon laquelle le dispositif est adapté pour, d'une part, remplir les fonctions d'une tige de remontoir et, d'autre part, actionner un mécanisme horloger par l'intermédiaire du poussoir monté dans la couronne.
- la figure 2 illustre une vue éclatée du bloc de transmission du dispositif de commande de la figure 1 ;
- la figure 3 illustre une vue en perspective d'une tige de couronne du dispositif de commande de la figure 1 avec le poussoir désassemblé de la couronne ;
- la figure 4 illustre une vue en perspective d'une tige de remontoir du dispositif de commande de la figure 1 comprenant un pignon du bloc de transmission ;
- la figure 5 illustre une vue en coupe du bloc de transmission dans le plan du train d'engrenage ;
- la figure 6 illustre une vue de côté du dispositif de commande de la figure 1 avec la tige de couronne dans une position nominale ;
- la figure 7 illustre une vue similaire à la figure 6 lorsque le poussoir est actionné pour déclencher un mécanisme horloger ;
- les figures 8 à 10 illustrent des vues en coupe du dispositif de commande de la figure 1 monté dans la carrure d'une pièce d'horlogerie dans une position respectivement de mise à l'heure, nominale et nominale avec le poussoir actionné pour déclencher le mécanisme, et
- la figure 11 illustre une vue en perspective du dispositif de commande, selon une autre forme de réalisation.

### Exemples de modes de réalisation de l'invention

Selon une forme de réalisation préférentielle et en se référant à la figure 1, le dispositif de commande 10 est adapté pour remplir les fonctions conventionnelles d'une tige de remontoir, à savoir les fonctions de remontage et de mise à l'heure et éventuellement la correction de la date pour une pièce d'horlogerie équipée d'un mécanisme de quantième. Le dispositif de commande 10 comporte une première tige 12, dite tige de commande, une couronne 14 solidaire d'une extrémité de la tige de commande 12, une seconde tige 22, dite tige de remontoir, s'étendant le long d'un second axe parallèle à l'axe de la tige de commande 12 et adaptée pour effectuer notamment les fonctions de remontage et de mise à l'heure précitées ainsi qu'un bloc de transmission 30 configuré pour relier cinématiquement la tige de commande 12 à la tige de remontoir 22.

Plus précisément, le boc de transmission 30 est agencé pour transmettre à la tige de remontoir 22 les mouvements de rotation et de translation exercés sur la tige de commande 12 par l'intermédiaire de la couronne 14. Le dispositif de commande 10 comporte en outre un organe de commande qui est, dans l'exemple illustré, sous la forme d'un tube 13 monté de manière coaxiale sur la tige de commande 12, et un poussoir 18 monté en partie dans la couronne 14.

Au regard de la figure 2, le bloc de transmission 30 comporte un bâti renfermant un train d'engrenage 46, 47, 48 pour transmettre à la tige de remontoir 22 les mouvements de rotation appliqués à la tige de commande 12 par l'intermédiaire de la couronne 14. Une bascule 50 est par ailleurs montée en partie au sein du bâti pour commander un mécanisme horloger comme on le verra par la suite. Le bâti peut par exemple comporter deux plaques 32, 40 fixées l'une contre l'autre afin de renfermer le train d'engrenages 46, 47, 48 et en partie la bascule 50.

La fixation des deux plaques 32, 40 l'une contre l'autre peut se faire par exemple au moyen de quatre systèmes de fixation montés au niveau des quatre coins de chaque plaque. Chaque système de fixation peut par exemple comporter une vis 57 montée dans un trou de la première plaque 32 et un écrou à douille 58 monté dans un trou correspondant de la seconde plaque 40 dans lequel est vissée la vis 57.

La bascule 50 est agencée pour coopérer avec le tube 13 et un organe d'actionnement 70 du mécanisme horloger (cf. figures 8 à 10). L'extrémité du tube 13 destinée à agir sur la bascule 50 et l'organe d'actionnement 70 sont disposés respectivement de part et d'autre du bloc de transmission 30 du dispositif de commande 10.

Le train d'engrenages comporte de manière connue trois pignons 46, 47, 48 afin que le sens de rotation appliqué sur la couronne 14 correspond au sens de rotation transmis à la tige de remontoir 22. Le premier pignon 46 comporte un trou hexagonal à l'intérieur duquel est fixée une portion distale 12a de la tige de commande 12 (cf. figure 3), de section hexagonale, par exemple par chassage ou en ajustant le pignon sur la section hexagonale de la tige de commande et en verrouillant cet assemblage par une vis 39 en bout de cette tige comme illustré en particulier par les figures 8 à 10. A cet effet, la seconde plaque 40 comporte un premier trou 44a recevant une portion de la tige de commande 12 alors que la première plaque 32 comporte un premier trou 38a coaxial au premier trou 44a de la seconde plaque 40 et traversé par la vis 39.

Le deuxième pignon 47 comporte un pivot comportant deux parties 47a montés pivotantes dans un second trou 38b, 44b réalisé dans chaque plaque 32, 40 du bâti du bloc de transmission 30. Les seconds trous 38b, 44b sont positionnés de sorte à ce que le deuxième pignon 47 soit en prise avec le premier pignon 46. Le troisième pignon 48 est quant à lui solidaire de la tige de remontoir 22 selon l'illustration de la figure 4.

Chaque plaque 32, 40 du bâti comporte une fente 37, 43 s'étendant d'un bord supérieur de chaque plaque dans une direction orthogonale au plan du mouvement lorsque le bloc de transmission 30 est monté dans la carrure d'une pièce d'horlogerie comme on le verra par la suite. Deux portions de la tige de remontoir 22 selon la figure 4 reposent contre le fond des fentes respectives de sorte à ce que le troisième pignon 48 soit en prise avec le second pignon 47.

La bascule 50 est montée dans un logement 34 réalisé, au moins en partie, sur la première plaque 32. La bascule 50 comporte, d'une part, une partie centrale 51 dotée d'un pivot comportant une partie supérieure 56a et une partie inférieure 56b et, d'autre part, une partie actionnable 52 et une partie d'actionnement 54 situées de part et d'autre de la partie centrale. Selon la figure 5, le logement 34 comporte une partie principale 35a recevant la partie centrale 51 de la bascule 50 et deux parties secondaires 35b, de forme typiquement semi-oblongue, agencées de part et d'autre de la partie principale 35a, dans le sens de la hauteur du bloc de transmission et recevant chacune les parties supérieure et inférieure 56a, 56b du pivot de la bascule 50.

On relèvera selon la figure 2 que la partie centrale 51 de la bascule 50 comporte un épaulement 51a sur une face supérieure et inférieure (non-visible). Chaque épaulement 51a est préférablement de forme annulaire disposé autour des parties supérieure et inférieure 56a, 56b du pivot de la bascule 50. Au regard de la figure 5, la partie principale 35a du logement comporte des portions inférieure et supérieure en appui contre les épaulements des faces respectivement supérieure et inférieure de la partie centrale de la bascule 50 afin de limiter les frottements lorsque celle-ci est pivotée sous l'action du tube 13.

Chaque partie secondaire 35b comporte quant à elle deux portions planes opposées contre lesquelles les flancs des parties supérieure et inférieure 56a, 56b respectives du pivot de la bascule 50 sont en appui. Ces différentes régions d'appui permettent d'assurer le maintien de la bascule 50 dans le logement 34 tout en permettant le pivotement de la bascule dans le plan général du mouvement.

Selon une variante, la bascule peut être dépourvue de pivot et montée dans un logement du bâti, par exemple situé dans au moins une des plaques, et rapportée sur le bâti via une vis, une goupille ou tout autre moyen d'assemblage permettant de rendre solidaire la bascule du bâti tout en assurant la fonction de pivot.

En se référant la figure 2, chaque plaque 32, 40 comporte par ailleurs une rainure rectiligne 36, 42 destinée à être agencée dans le plan général du mouvement horloger lorsque le bloc de transmission 30 est intégré dans la carrure d'une pièce d'horlogerie selon la description ci-après.

Selon la figure 6, la partie actionnable 52 de la bascule est ainsi en saillie par rapport à la seconde plaque 40 côté couronne passant à travers la rainure rectiligne 42 lorsque le dispositif de commande 10 est dans une position nominale. Dans cette configuration, la partie d'actionnement 54 de la bascule est logée dans la rainure rectiligne 36 de la première plaque 32 sans pour autant être nécessairement en saillie par rapport à la première plaque 32 côté mouvement.

La partie d'actionnement 54 de la bascule peut néanmoins être légèrement en saillie par rapport à la première plaque 36 comme représenté à la figure 6 sans pour autant actionner l'organe d'actionnement du mécanisme horloger. Toujours selon la figure 6, l'extrémité du tube 13 est agencé contre la partie d'actionnement 54 de la bascule sans toutefois l'actionner ou peut être distant de quelques dizaines de millimètres de la partie d'actionnement lorsque le poussoir 18 n'est pas actionné

Lorsque le poussoir 18 est actionné selon la figure 7, l'extrémité du tube 13 pousse la partie actionnable 52 de la bascule afin que celle-ci pivote au sein du bloc de transmission 30 pour que la partie d'actionnement 54 s'éloigne de la première plaque 32 côté mouvement afin de pouvoir actionner l'organe d'actionnement du mécanisme horloger. Les rainures rectilignes 36, 42 respectivement des première et seconde plaques 32, 40 du bloc de transmission 30 pourraient également permettre de guider le pivotement de la bascule 50 dans le plan du mouvement ou de contribuer au guidage de ce pivotement.

En référence aux figures 8 à 10, le bloc de transmission 30 est monté dans un logement 102 réalisé dans la carrure 100 de la pièce d'horlogerie. Ce logement est dimensionné de sorte à permettre un mouvement de translation du bloc de transmission 30. Le tube 13 comporte un prolongement 13a traversant la couronne 14, également illustré à la figure 3, dont l'extrémité est solidaire du poussoir 18. Celui-ci est monté en partie dans une cavité annulaire 16 de la couronne 14 (cg. Figure 3) et intègre un ressort 20, par exemple un ressort de compression. Une extrémité de ce ressort est en appui contre une extrémité de la tige de commande 12 alors que l'autre extrémité est en appui contre le poussoir 18.

Selon la figure 8, le dispositif de commande se trouve dans la position de mise à l'heure. Dans cette position, le boc de transmission 30 se trouve contre un côté du logement 102 de la carrure. L'extrémité du tube 13 est situé à distance de la partie actionnable 52 de la bascule. La partie d'actionnement 54 de la bascule se trouve quant à elle à distance de l'organe d'actionnement 70 du mécanisme horloger. La rotation de la tige de commande 12 via la couronne 14 permet d'agir sur la chaussée via le rouage de mise à l'heure engrenant avec le pignon 48 du bloc de transmission.

Selon la figure 9, le dispositif de commande se trouve dans une position nominale. Dans cette position, le boc de transmission 30 se trouve contre un côté opposé du logement 102 de la carrure 100. L'extrémité du tube 13 solidaire du poussoir 18 se trouve proche ou contre la partie actionnable 52 de la bascule sans pour autant l'actionner. De la même manière, la partie d'actionnement 54 de la bascule se trouve proche ou contre l'organe d'actionnement 70 sans pour autant actionner le mécanisme horloger.

Enfin, l'actionnement du poussoir 18, lorsque le dispositif de commande se trouve dans la position nominale, provoque le pivotement de la bascule sous l'action de l'extrémité du tube 13 afin que la partie d'actionnement 54 actionne l'organe d'actionnement 70 du mécanisme pour actionner ou déclencher ce dernier. L'organe d'actionnement 70 coopère avec un organe de rappel (non-illustré) pour être ramené dans sa position initiale. Ainsi la bascule 50 est pivotée dans sa position initiale comme illustré aux figures 6 et 9 lorsque l'organe d'actionnement 70est ramené dans sa position initiale sous l'action de l'organe de rappel.

Le mécanisme horloger peut être notamment un chronographe conventionnel. Dans ce cas, l'organe d'actionnement 70 est une bascule de commande agencée pour agir sur la roue à colonne du chronographe par l'intermédiaire d'un cliquet afin de réaliser successivement les fonctions de déclenchement, d'arrêt et de remise à zéro du chronographe par trois pressions successives exercées sur le poussoir. Le mécanisme horloger peut également être un chronographe à rattrapante où une pression sur le poussoir 18 permet de stopper l'aiguille rattrapante alors que la fonction de rattrapage est réalisée lorsque le poussoir 18 est relâché. D'autres types de mécanisme peuvent être actionnés par la bascule, notamment un sélecteur de fonctions dont l'actionnement du poussoir permet par exemple de basculer entre le réglage d'un second fuseau horaire, d'un quantième, d'une alarme, ou d'autres fonctionnalités.

Selon une autre forme de réalisation illustrée par la figure 11, la bascule 50 ne se trouve pas au sein du bâti du bloc de transmission 30 mais à côté de celui-ci. Dans cet exemple, la bascule 50 est montée pivotante sur un support 60 formant avec le bâti une seule pièce. Le bascule 50 peut être fixée sur le support 60 par exemple par une vis 60 remplissant la fonction de pivot. La bascule 50 peut toutefois être associée au bâti sans que son support fasse partie intégrante du bâti.

Selon cette forme de réalisation, la partie actionnable 52 et la partie d'actionnement (non-visible) de la bascule 50 sont agencées, à l'instar de la première forme de réalisation, de part et d'autre du bloc de transmission 30 afin de pouvoir actionner un organe de commande d'un mécanisme se trouvant côté mouvement. Cette forme de réalisation a pour avantage de permettre le montage de la bascule en tout dernier ainsi qu'un remplacement plus aisé de celle-ci en cas d'usure.

Bien que le dispositif de commande 10 soit adapté pour remplir les fonctions conventionnelles d'une tige de remontoir, à savoir les fonctions de mise à l'heure et de remontage, selon la description susvisée, on comprendra que des modifications évidentes pour un homme du métier peuvent être apportées au dispositif pour remplir une autre fonction sans sortir du cadre de la présente invention définie par les revendications annexées.

Le dispositif de commande peut en effet être monté dans une pièce d'horlogerie non pas à 3h mais à un autre emplacement afin de réaliser des fonctions additionnelles à celle de la tige de remontoir tout en permettant une plus grande liberté dans l'emplacement du poussoir au niveau de la carrure. La rotation de tige de commande du dispositif par un actuateur, qui peut aussi être sous la forme d'une couronne, peut par exemple actionner deux fonctions différentes selon le sens de rotation alors que la translation du tube permet d'actionner une troisième fonction par l'intermédiaire de la bascule selon la description susvisée.

### Liste de référence

Tige de commande 10
   Tige de couronne 12
      Portion distale 12a
   Organe de commande 13 (e.g. tube, bouton)
      Prolongement 13a
   Actuateur 14
      Couronne
      Cavité annulaire 16
   Poussoir 18
      Ressort 20
   Tige de remontoir 22
Bloc de transmission 30
   Première plaque 32
      Logement 34
         Partie principale 35a
         Parties secondaires 35b
      Rainure 36
      Fente 37
      Premier et second trous 38a, 38b
      Vis 39
   Seconde plaque 40
      Rainure 42
      Fente 43
      Premier et second trous 44a, 44b
   Premier pignon 46
   Deuxième pignon 47
      Pivot 47a
   Troisième pignon 48
   Bascule 50
      Partie centrale 51
         Epaulement 51a
      Partie actionnable 52
      Partie d'actionnement 54
      Pivot supérieur 56a
      Pivot inférieur 56b
   Vis 57
   Ecrou à douille 58
   Support de bascule 60 (alternative)
   Vis pivot 62 (alternative)
Organe d'actionnement 70
Carrure 100
   Logement 102

## Revendications

1. Dispositif de commande (10) pour pièce d'horlogerie, comportant une première tige (12) s'étendant le long d'un premier axe, un actuateur (14) solidaire de la première tige (12), une seconde tige (22) s'étendant le long d'un second axe parallèle audit premier axe et un bloc de transmission (30) reliant lesdites première et seconde tiges (12, 22), le bloc de transmission comprenant un bâti (32, 40) et un train d'engrenage (46, 47, 48) monté dans le bâti et reliant cinématiquement la première tige (12) à la seconde tige (22), **caractérisé en ce qu'**il comporte en outre un poussoir (18) associé à l'actuateur (14) ainsi qu'un organe de commande (13) relié au poussoir (18) et configuré pour se déplacer le long de ladite première tige (12) lorsque le poussoir (18) est actionné et **en ce que** le bloc de transmission (30) est associé en outre à une bascule (50) agencée pour coopérer avec l'organe de commande (13) et configurée pour commander au moins un mécanisme de ladite pièce d'horlogerie.

2. Dispositif de commande (10) selon la revendication 1, **caractérisé en ce que** la bascule (50) comporte une partie actionnable (52) et une partie d'actionnement (54) agencées de part et d'autre du bloc de transmission (30) afin que la partie actionnable (52) puisse coopérer avec l'organe de commande (13) lorsque le poussoir (18) est actionné pour commander le mécanisme horloger par la partie d'actionnement (54).

3. Dispositif de commande (10) selon la revendication 1 ou 2, **caractérisé en ce que** la bascule (50) est montée pivotante au sein du bâti (32, 42).

4. Dispositif de commande (10) selon la revendication précédente, **caractérisé en ce que** la bascule (50) est montée pour pivoter dans un plan orthogonal au plan général du train d'engrenage (46, 47, 48).

5. Dispositif de commande (10) selon l'une des revendication précédentes, **caractérisé en ce que** la bascule (50) comporte une partie centrale (51) dotée d'un pivot comportant une partie supérieure (56a) et une partie inférieure (56b) montées pivotantes dans un logement (34) du bâti (32, 40).

6. Dispositif de commande (10) selon la revendication précédente, **caractérisé en ce que** le bâti comporte une première et seconde plaque (32, 40) disposées de part et d'autre du train d'engrenage (46, 47, 48), ledit logement (34) étant situé, au moins en partie, dans l'une desdites première et secondes plaques (32, 40).

7. Dispositif de commande (10) selon la revendication précédente, **caractérisé en ce que** ledit logement (34) comporte une partie principale (35a) et deux parties secondaires (35b) agencées de part et d'autre de la partie principale (35a), la partie principale (35a) étant dotée de portions inférieure et supérieure en appui contre un épaulement (51a) situé sur une surface respectivement inférieure et supérieure de la partie centrale (51) de la bascule (50), chaque partie secondaire du logement (34) étant dotée de deux portions opposées contre lesquelles les parties supérieure et inférieure (56a, 56b) du pivot de la bascule (50) sont en appui.

8. Dispositif de commande (10) selon la revendication 6 ou 7, **caractérisé en ce que** les première et second plaques (32, 40) comportent chacune une rainure (36, 42) traversées respectivement par les parties actionnable et d'actionnement (52, 54) de la bascule (50).

9. Dispositif de commande (10) selon l'une des revendication précédentes, **caractérisé en ce que** le bâti comporte au moins quatre chants ainsi qu'une fente ouverte sur un desdits chants pour pouvoir y insérer la seconde tige (22).

10. Dispositif de commande (10) selon la revendication 1 ou 2, **caractérisé en ce que** le bloc de transmission (30) comporte en outre un support de bascule (60), la bascule (50) étant montée pivotante sur ledit support (60).

11. Dispositif de commande (10) selon la revendication précédente, **caractérisé en ce que** ladite bascule (50) est traversée par un pivot (62) fixé sur ledit support (60), le pivot étant de préférence une vis.

12. Dispositif de commande (10) selon l'une des revendications précédentes, **caractérisé en ce que** l'actuateur est une couronne (14) d'une tige de remontoir, le poussoir (18) étant monté, au moins en partie, dans la couronne (14), et **en ce que** l'organe de commande est un tube (13) agencé coaxialement à la première tige (12).

13. Pièce d'horlogerie comportant le dispositif de commande (10) selon l'une des revendications précédentes.

14. Pièce d'horlogerie selon la revendication précédente, comportant en outre une carrure (100) dotée d'un logement (102), le boc de transmission (30) étant monté dans le logement (102) pour pouvoir s'y déplacer en translation.

15. Pièce d'horlogerie selon la revendication 13 ou 14, ledit mécanisme étant un chronographe, par exemple un chronographe à rattrapante, une fonction associée au poussoir (18) étant choisie parmi le déclenchement, l'arrêt, la remise à zéro et la fonction de rattrapage du chronographe.
